# EUROPÄISCHE PATENTSCHRIFT

(11) **EP 2 031 622 B1**
(45) Veröffentlichungstag und Bekanntmachung des Hinweises auf die Patenterteilung: **26.10.2011**
(21) Anmeldenummer: 08015382.8
(22) Anmeldetag: 01.09.2008
(51) Int. Cl.: H01H 31/12

(54) **Niedervolt-Leistensicherheitstrennschalter mit Parkfunktion**
Low voltage safety breaker with park function
Commutateur de séparation de sécurité basse tension doté d'une fonction de stationnement

(30) Priorität: 31.08.2007 PL 38322507
(43) Veröffentlichungstag der Anmeldung: 04.03.2009
(73) Patentinhaber: APATOR S.A., 87-100 Torun (PL)
(72) Erfinder: Szarzynski, Krzysztof, 88-320 Strzelno (PL); Latka, Tomasz, 86-330 Melno (PL); Luczak, Robert, 87-800 Wloclawek (PL); Nowakowski, Henryk, 87-100 Torun (PL); Wiatrowski, Wladyslaw, 87-100 Torun (PL)
(74) Vertreter: Hoffmeister, Helmut

(56) Entgegenhaltungen:
- EP-A- 1 585 156
- DE-A1- 4 210 953
- DE-A1- 10 115 103
- DE-U1- 29 622 550

## Beschreibung

Die Erfindung betrifft einen Leistensicherheitstrennschalter, der aus folgenden Teilen besteht:
- einem Unterteil,
- einem mit dem Unterteil verbundenen Gehäuse,
- einem Antrieb,
- wenigstens einem Schaltkäfig zur Aufnahme von Sicherungseinsätzen, der im Gehäuse, senkrecht zur Basisebene des Leistensicherheitstrennschalters geführt ist,
- wenigstens einem manuell betätigbaren, mit seinen Wangenteilen in das Gehäuse greifenden Schalthebel,
- wobei Schaltkäfig und Schalthebel Teile des Antriebs sind,
- und jeweils einer Aussparung an der Wangenaußenkontur der Wangenteile, mit der sich der Schalthebel in einer geöffneten Stellung des Leistensicherheitstrennschalters an einen Zapfen anhakt, der am Gehäuse angeordnet ist.

Derartige Leistensicherheitstrennschalter sind seit langem bekannt. Ein typischer Vertreter derartiger Konstruktionen ist eine in DE 42 10 953 C2 gezeigte Lastschaltleiste, deren Schalthebel mit seinem zwei Wangenteile aufweisenden Kopf ins Gehäuse greift, wobei die Wangenteile miteinander über zwei Drehzapfen verbunden sind. Die Seitenwände des Gehäuses weisen jeweils ein senkrecht zur Längsausrichtung der Lastschaltleiste angeordnetes Langloch und eine Aussparung auf, in denen die Drehzapfen geführt sind. Die Lastschaltleiste ist mit einer Schaltsperreinheit ausgestattet, deren plattenförmiges Sperrelement sich mit seinen Nasen an entprechende Aussparungen am Gehäuse anhaken kann.

Ein ähnlicher Aufbau eines Leistenschalters, mit Dreh- und Lagerzapfen am Schalthebel, ist in DE 10115103 A1 dargestellt. Die Dreh- und Lagerzapfen sind ebenso in entsprechenden Ausnehmungen an den Seitenwänden des Gehäuses geführt. Ein plattenförmiges, mit Kipptaste versehenes Sperrelement greift mit seinen Nasen in spezielle Nuten des Gehäuses ein.

Aus DE 296 22 550 ist ein Leistentrennschalter mit Parkfunktion bekannt, bei dem die Möglichkeit des Parkens dadurch entsteht, dass Schmelzeinsätze an Deckeleinsätzen angeordnet sind, die wiederum an Halterungen lösbar befestigt sind. Die Halterungen sind drehbar an einem Gehäuse und einem Gestänge in der Art einer Parallelogrammführung angeordnet.

Aus EP 1 585 156 ist ein Trennschalter der eingangs genannten Art bekannt, bei dem ein Handgriff mit einem Sperrelement verbunden ist, welches die Deckeleinheit mit einer Sicherungssockelleiste verbindet. Bei vollem Öffnen des Schaltergriffes verhindert das Sperrelement die Demontage der Deckeleinheit solange, bis es separat betätigt wird und die den Deckel haltenden Stifte aus den in den Seitenteilen des Handgriffes vorgesehenen Aussparungen aus der durch die Aussparung vorgegebenen Führung herausgleiten können. Die Deckeleinheit kann sodann von der Sicherungssockelleiste abgezogen werden. Nachteilig an dieser Ausführungsform ist, dass eine mit dem Handgriff gekoppelte Parkposition nicht vorgesehen ist.

Die Aufgabe der Erfindung ist, einen neuartigen Leistensicherheitstrennschalter zu konzipieren, der in unkomplizierter Weise in die Parkposition gebracht werden kann, wobei der Schalthebel eine vereinfachte Konstruktion aufweist.

Diese Aufgabe wird durch einen Leistensicherheitstrennschalter nach Anspruch 1 gelöst, bei dem die Wangenteile des Schalthebels an ihren freien Enden jeweils in eine Anschlagkante auslaufen, die sich in einer Parkstellung des Leistensicherheitstrennschalters an einem an einer Seitenwand des Gehäuses befestigten Zapfen abstützt.

Vorzugsweise weist der Schaltkäfig zwei zueinander parallel und spiegelsymmetrisch angeordnete, längliche Seitenwände auf, die jeweils mit einem Führungsstift versehen sind, wobei an den Wangenteilen jeweils eine längliche Öffnung eingebracht ist, in der der Führungsstift geführt ist.

An der Wangenaußenkontur kann eine Bogenkante des Wangenteils liegen, an der der Zapfen bei der Verstellung des Schalthebels gleiten kann. Vorzugsweise ist die Bogenkante zwischen der Anschlagkante und der profilierten Aussparung angeordnet.

An jedem Wangenteil des Schalthebels kann ein Lagerzapfen befestigt sein, der vorzugsweise nach innen zeigt und innerhalb einer an der entsprechenden Seitenwand des Schaltkäfigs angeordneten Öffnung geführt ist.
Am Schaltkäfig kann wenigstens ein Entriegelungselement angeordnet sein, das zusammen mit wenigstens einem am Schalthebel befindlichen Anschlagelement eine lösbare mechanische Sperre bilden kann.

Am Schaltkäfig kann wenigstens eine in zusammengefügtem Zustand senkrecht zur Basisebene verlaufende Führungsleiste vorhanden sein, die mit wenigstens einem Anschlagelement versehen ist, das beim Herauschieben des Antriebs aus dem Gehäuse gegen einen am Gehäuse angeordneten Vorsprung stößt.

Vorzugsweise sind am Gehäuse senkrecht zur Basisebene liegende Führungselemente angeordnet, in die Führungsstege des Schaltkäfigs einführbar sind.

Vorzugsweise ist am Gehäuse wenigstens eine Nase angeordnet, die den Führungssteg vor dem Herausfallen aus dem Führungselement des Gehäuses sichert.

Von Vorteil ist, dass der Schalthebel an seinem freien Ende eine verschiebbare Grifflasche aufweist, an der eine vorzugsweise rechteckige Ausnehmung angeordnet ist, die den Zugang zu einem Deckel bzw. einem am Deckel liegenden Fensterelement erleichtert.

An den wangenteilen des Schalthebels können längliche, insbesondere S-förmige Öffnungen eingebracht sein, in denen jeweils ein Führungszapfen des Schaltkäfigs geführt ist.

Die Stabilität des Schalthebels kann wenigstens ein quer zur Längsausrichtung des Schalthebels liegender Bügel sichern, der die beiden Wangenteile miteinander verbindet.

Vorteilhaft ist, dass die Parkfunktionen des Leistensicherheitstrennschalters ausschließlich durch die spezielle, vorteilhafte Ausgestaltung des Schalthebels und durch doppelte Funktion der im Gehäuse angeordneten Lagerzapfen bzw. -stifte realisiert werden können. Die letzteren bilden während des An- und Ausschaltens des Leistensicherheitstrennschalters einen Eingriffspunkt für den Schalthebel sowie eine Stütze in der Parkstellung des Apparates.

Vorteilhaft ist, dass der Leistensicherheitstrennschalter in die Parkstellung gebracht werden kann, ohne zusätzliche Elemente einsetzen zu müssen. Dies verkürzt die Montagezeit und trägt der preissenkung des Apparates bei. Außerdem kann man den Leistensicherheitstrennschalter in seiner Parkstellung mit Hilfe eines Vorhängeschlosses oder dgl. sichern.

Die Erfindung ist in zwei Ausführungsbeispielen anhand der beiliegenden Zeichnung veranschaulicht. Die Figuren zeigen:
- Fig. 1: eine dreiphasig trennbare Lastschaltleiste in der Parkstellung, in einer Seitenansicht,
- Fig. 2: Detail der dreiphasig trennbaren Lastschaltleiste, bei dem das Aufsetzen der Anschlagkante an dem Zapfen gezeigt ist,
- Fig. 3: Detail der dreiphasig trennbaren Lastschaltleiste in der Parkstellung, das die Blockierart des kompletten Antriebs im kompletten Gehäuse zeigt,
- Fig. 4: einen Querschnitt A-A gemäß Fig. 1, in der Parkstellung,
- Fig. 5: ein komplettes Gehäuse der Lastschaltleiste gemäß Fig. 1, in einer perspektivischen Ansicht,
- Fig. 6: einen Schaltkäfig der dreiphasig trennbaren Lastschaltleiste gemäß Fig. 1, in einer perspektivischen Ansicht,
- Fig. 7: eine einphasig trennbare Lastschaltleiste in der Parkstellung, in einer Seitenansicht,
- Fig. 8: Detail der Lastschaltleiste gemäß Fig. 7, bei dem das Aufsetzen der Anschlagkante am Zapfen gezeigt ist,
- Fig. 9: Detail der Lastschaltleiste gemäß Fig. 7, in einer Parkstellung, die die Blockierart des kompletten Antriebs im kompletten Gehäuse zeigt,
- Fig. 10: einen Querschnitt B-B gemäß Fig. 7,
- Fig. 11: ein komplettes Gehäuse für die Lastschaltleiste gemäß Fig. 7, in einer perspektivischen Ansicht,
- Fig. 12: einen Schaltkäfig für die Lastschaltleiste gemäß Fig. 7, in einer perspektivischen Ansicht,
- Fig. 13: einen Schalthebel der Lastschaltleiste gemäß Fig. 1, in einer perspektivischen Ansicht,
- Fig. 14: einen Schalthebel der Lastschaltleiste gemäß Fig. 7, in einer perspektivischen Ansicht,
- Fig. 15: die Lastschaltleiste gemäß Fig. 1 in geöffneter Stellung,
- Fig. 16: ein vergrößertes Detail "G" gemäß Fig. 15,
- Fig. 17: die Lastschaltleiste gemäß Fig. 7 in geöffneter Stellung,
- Fig. 18: ein vergrößertes Detail "H" gemäß Fig. 17.

Ein dreiphasig trennbarer Niedervolt-Leistensicherheitstrennschalter 100 (Lastschaltleiste) gemäß Erfindung besteht aus einem kompletten Unterteil 1, an dem ein erstes komplettes Gehäuse 2 befestigt ist, und einem ersten, am Gehäuse 2 verschiebbar befestigten kompletten Antrieb 3.

Das erste komplette Gehäuse 2 (vgl. Fig. 5) besteht grundsätzlich aus zwei zueinander parallel und spiegelsymmetrisch angeordneten Seitenwänden 5, 6 und diese verbindenden Querwänden 46, 47. Die Seitenwände 5, 6 weisen jeweils eine dem Antrieb 3 zugewandte Oberkante 49 und eine dem Unterteil 1 zugewandte Unterkante 51 auf. Am Unterteil 1 erkennt man eine dem Gehäuse 2 abgewandte Basisebene E (vgl. Fig. 1).

Der erste komplette Antrieb 3 besteht grundsätzlich aus einem ersten Schalthebel 11, der mit einem ersten Schaltkäfig 12 gekoppelt ist, aus drei kompletten Deckeln 4, die am Schaltkä-fig 12 lösbar befestigt sind (in Fig. 1 ist ansatzweise nur ein Deckel 4 gezeigt) und einer Grifflasche 31, die am Schalthebel 11 verschiebbar angeordnet ist. Die Grifflasche 31 weist eine rechteckige Ausnehmung 58 auf, die beim Zurückschieben der Grifflasche 31 den Zugang zu einem nicht dargestellten, insbesondere schwenkbaren Fensterelement am Deckel erleichtert.

Auf einer Innenseite 48 der beiden Seitenwände 5, 6 sind je drei senkrecht zur Oberkante 49 verlaufende Führungselemente 7 angeordnet, in die die Führungsstege 8 (vgl. Fig. 6) des Schaltkäfigs 12 einführbar sind. Ein Herausschieben der Führungsstege 8 des Schaltkäfigs 12 des ersten kompletten Antriebs 3 aus den Führungselementen 7 des ersten Gehäuses 2 ist durch nach innen zeigende Vorsprünge 9 (vgl. Fig. 5) blockiert, die auf der Innenseite 48 der Seitenwände 5, 6 des Gehäuses 2 angeordnet sind. Der Vorsprung 9 bildet zusammen mit einem am Führungssteg 8 des Schaltkäfigs 12 angeordneten Anschlagelement 26 eine Rastverbindung.

Das Zusammenwirken der Führungsstege 8 mit den Führungselementen 7 ermöglicht eine Parallelbewegung des ersten kompletten Antriebs 3 gegenüber dem kompletten Gehäuse 2. Ein Herausfallen der Führungsstege 8 aus den Führungselementen 7 des Gehäuses 2 wird durch Nasen 10 blockiert, die in einem geringfügigen Abstand von Vorprüngen 9 auf der Innenseite 48 der Seitenwände 5, 6 liegen.

Der in.Fig. 13 detailliert dargestellte Schalthebel 11 weist ein Kopfteil 50 auf, der zwei zueinander spiegelsymmetrisch angeordnete Wangenteile 14 aufweist, die jeweils in einen Arm 52 übergehen. Die Arme 52 verlaufen zueinander parallel und sind miteinander an ihrem freien Ende 53 über die Grifflasche 31 verbunden. Im Übergangsbereich vom Kopf 50 in die Arme 52 befindet sich noch ein verstärkender Bügel 29, der die beiden Arme 52 miteinander zusätzlich verbindet. In einer Schließ- oder Parkstellung ermöglicht der Bügel 29 zusammen mit einem am Schaltkäfig 12 angeordneten Querbalken 30 das Installieren einer nicht dargestellten mechanischen Sperre oder eines Vorhängeschlosses und Anbringung einer Plombe.

Die Wangenteile 14 weisen jeweils eine etwa bogenförmige, bis zum Anschlagelement 21 reichende Wangenaußenkontur U1 (vgl. Fig. 13), an der eine profilierte Aussparung 23 und eine Bogenkante 44 liegen. Die Wangenteile 14 laufen an ihrem der Grifflasche 31 gegenüber liegenden Ende 45 jeweils in eine sich an die Bogenkante 44 anschließende Anschlagkante 27 aus.

Die Aussparungen 23 liegen etwa in der Form eines abgestuften Buchstabens U vor (vgl. Fig. 13). Die Aussparung 23 geht über eine Nase 59 in die Bogenkante 44 über.

An den Wangenteilen 14 des Kopfes 50 sind auch längliche, S-förmige Öffnungen 15 zu sehen, in die die Führungszapfen 13 des Schaltkäfigs 12 hineinpassen. Die Kragen 16; 20 verhindern das Herausfallen der Führungszapfen 13 aus den S-förmigen Öffnungen 15 und entsprechend der Lagerzapfen 19 aus den Öffnungen 18 an den Laschen 56.

Gemäß Fig. 6 weist der gestängeartige Schaltkäfig 12 zwei gleiche, längliche, profilierte Seitenwände 17 auf, die über den Querbalken 30, drei Bolzen 54 und zwei Querwände 55 miteinander verbunden sind.

Jede Seitenwand 17 weist eine Lasche 56, einen senkrecht zur Längsausrichtung des Schaltkäfigs verlaufenden Steg 57, den bereits erwähnten Führungssteg 8, ein halbkreisförmiges Entriegelungselement 22 und einen Führungszapfen 13 mit daran angeordneten Kopf 16 auf. Der aus der Seitenwand 17 ragende Führungszapfen 13 endet mit dem Kopf 16 in der Art eines Pilzes. Die beiden Laschen 56 weisen jeweils eine durchgehende Öffnung 18 (Langloch) auf, die in zusammengefügten Zustand einen nach innen zeigenden Lagerzapfen 19 mit einen dazu gehörenden Kopf 20 aufnehmen.

Die Entriegelungselemente 22 mit daran angeordneten ersten Anschlagelementen 25 bilden zusammen mit zwei am Schalthebel 11 befindlichen, zweiten Anschlagelementen 21 eine mechanische Sperre. Wenn sich die Lastschaltleiste in ihrer geöffneter Stellung OS befindet (vgl. Fig. 15), dann stützen sich die zweiten Anschlagelemente 21 des Schalthebels 11 an dem ersten Anschlagelement 25 des Entriegelungselementes 22 ab, wodurch eine weitere Bewegung des Schalthebels 11 verhindert wird. Eine Entnahme des kompletten Antriebs 3 aus dem ersten kompletten Gehäuse 2 ist durch die an den Wangenteilen 14 befindlichen Aussparungen 23 wirksam verhindert. In der geöffneten Stellung OS hakt die Aussparung 23 an einem am Gehäuse 2 angeordneten Zapfen 24 (vgl. insbesondere Fig. 16). Während des Verbindens bilden die Zapfen 24 einen Eingriffspunkt für die Aussparungen 23 der Wangenteile 14. Mit einem am Zapfen 24 befindlichen Kragen 28 wird verhindert, dass die Aussparungen 23 vom Zapfen 24 rutschen (vgl. Figuren 3 und 4) .

Nach dem Öffnen der Lastschaltleiste und Andrücken des am Schaltkäfig 12 angeordneten Entriegelungselementes 22 gelangen die zweiten Anschlagelemente 21 des Schalthebels 11 hinter die ersten Anschlagelemente 25 des Entriegelungselementes 22; die Aussparungen 23 der Wangenteile 14 werden aus den Zapfen 24 ausgehakt. Dies ermöglicht eine Bewegung des kompletten Antriebs 3 bis zur seiner Blockierung an den Vorprüngen 9 des Gehäuses 2, indem sich die Vorprünge 9 an den an Führungsstegen 8 angeordneten Anschlagelementen 26 abstützen.

In einer solchen Stellung, wie auch in einer Schließstellung der Lastschaltleiste 100, wird durch die Betätigung des Schalthebels 11 erreicht, dass die Anschlagkanten 27 der Wangenteile 14 in Kontakt mit den am Gehäuse 2 angeordneten Zapfen 24 (vgl. Fig. 2) gebracht sind. Dieser Zustand entspricht einer in Fig. 1 dargestellten Parkstellung PS der Lastschaltleiste 100.

Eine Verstellung des Schalthebels 11 vor und nach der Parkstellung ist durch die an der Wangenaußenkontur U liegenden, teilkreisförmigen Bogenkanten 44 erleichtert. Die Bogenkanten 44 sind in einem Radius R1 von dem Lagerzapfen 19 angeordnet.

Die Figuren 7 und 17 zeigen einen einphasig trennbaren Niedervolt-Leistensicherheitstrennschalter 200 (Lastschaltleiste), bestehend aus einem zweiten kompletten Gehäuse 32, dem Unterteil 1 und einem zweiten, senkrecht zur Basisebene E verschiebbaren kompletten Antrieb 33.

Die gleichen Bezugszahlen, soweit bei der Beschreibung der Lastschaltleiste 100 auftreten, bezeichnen die gleichen Teile.

So besteht das zweite Gehäuse 32 (vgl. Fig. 11) aus zwei zueinander parallel und spiegelsymmetrisch angeordneten Seitenwänden 34, 35 und diese verbindenden Querwänden 46, 47. Die Seitenwände 34, 35 weisen jeweils eine dem Antrieb 33 zugewandte Oberkante 49 und eine dem Unterteil 1 zugewandte Unterkante 51 auf. Am Unterteil 1 erkennt man eine zu dem Gehäuse 32 abgewandte Basisebene E (vgl. Fig. 7).

Der zweite komplette Antrieb 33 besteht grundsätzlich aus drei Schalthebeln 38, die jeweils mit einem zweiten Schaltkäfig 37 gekoppelt sind und aus drei kompletten Deckeln 4, die am Schaltkäfig 37 lösbar befestigt sind (vgl. Fig. 17).

Auf einer Innenseite 48 der beiden Seitenwände 34, 35 sind je drei senkrecht zur Oberkante 49 verlaufende Führungselemente 7 angeordnet, in die die Führungsstege 8 (vgl. Fig. 12) des Schaltkäfigs 37 einführbar sind.

Ein Herausziehen der Führungsstege 8 des Schaltkäfigs 37 des zweiten kompletten Antriebs 33 aus den Führungselementen 7 des zweiten Gehäuses 32 ist durch nach innen zeigende Vorsprünge 9 (vgl. Fig. 9) blockiert, die auf der Innenseite 48 der Seitenwände 34, 35 des Gehäuses 32 angeordnet sind. Der Vorsprung 9 bildet zusammen mit einem am Führungssteg 8 des Schaltkäfigs 37 angeordneten Anschlagelement 26 eine Rastverbindung.

Das Zusammenwirken der Führungsstege 8 mit den Führungselementen 7 ermöglicht eine Parallelbewegung des zweiten kompletten Antriebs 33 gegenüber dem kompletten Gehäuse 32. Ein Herausfallen der Führungsstege 8 aus den Führungselementen 7 des Gehäuses 32 wird durch Nasen 10 blockiert, die in einem geringfügigen Abstand von Vorprüngen 9 auf der Innenseite 48 der Seitenwände 34, 35 liegen.

Der in Fig. 14 detailliert dargestellte Schalthebel 38 weist zwei zueinander parallel und spiegelsymmetrisch angeordnete Wangenteile 14 auf, die miteinander über einen Bügel 36 verbunden sind. Die Wangenteile 14 enden jeweils in ersten Ösen 42, die unterhalb des Bügels 36 angeordnet sind. In einer Schließ- oder Parkstellung ermöglichen die Ösen 42 zusammen mit zweiten, am Deckel 4 liegenden Ösen 43 das Installieren einer nicht dargestellten mechanischen Sperre oder eines Vorhängeschlosses bzw. Anbringung einer Plombe.

Die Wangenteile 14 weisen jeweils eine bis zu einem Anschlagelement 39 reichende Wangenaußenkontur U2 (vgl. Fig. 14), an der die profilierte Aussparung 23 und die Bogenkante 44 liegen. Die Wangenteile 14 laufen jeweils in die sich an die Bogenkante 44 anschließende Anschlagkante 27 aus. Die Aussparungen 23 liegen ebenfalls in der Form eines abgestuften Buchstabens U vor (vgl. Fig. 4). Die Aussparung 23 geht über die Nase 59 in die Bogenkante 44 über.

Gemäß Fig. 12 weist der Schaltkäfig 37 zwei gleiche Seitenwände 61 auf, die über einen Bolzen 54 miteinander verbunden sind. Jede Seitenwand 61 weist die Lasche 56, den Führungssteg 8, ein Entriegelungselement 41 und den Führungszapfen 13 mit daran angeordnetem Kopf 16 auf. An beiden Laschen 56 sind durchgehende, längliche Öffnungen 18 zu sehen, die in zusammengefügten Zustand den nach innen zeigenden Lagerzapfen 19 (Fig. 14) mit einen dazu gehörenden Kopf 20 aufnehmen.

Die am Schalthebel 38 befindlichen Anschlagelemente 39 bilden zusammen mit den am Schaltkäfig 37 liegenden Anschlagelementen 40 eines zweiten Entriegelungselementes 41 eine Sperre.

An den Wangenteilen 14 sind auch längliche, S-förmige Öffnungen 15 zu sehen, in die die Führungszapfen 13 des Schaltkäfigs 37 hineinpassen. Die Kragen 16; 20 verhindern das Herausfallen der Führungszapfen 13 aus den S-förmigen Öffnungen 15 und entsprechend der Lagerzapfen 19 aus den Öffnungen 18 an den Laschen 56.

Wenn sich die Lastschaltleiste 200 in ihrer geöffneter Stellung OS befindet (vgl. Fig. 17), dann stützen sich die Anschlagelemente 39 des Schalthebels 38 an den Anschlagelementen 40 des Entriegelungselementes 41 ab, wodurch eine weitere Bewegung des Schalthebels 38 verhindert wird.

Eine Entnahme des kompletten Antriebs 33 aus dem zeiten kompletten Gehäuse 32 ist durch die an den Wangenteilen 14 befindlichen Aussparungen 23 wirksam verhindert. In der geöffneten Stellung OS hakt die Aussparung 23 an dem am Gehäuse 32 angeordneten Zapfen 24 (vgl. insbesondere Fig. 18). Während des Verbindens bilden die Zapfen 24 einen Eingriffspunkt für die Aussparungen 23 der Wangenteile 14. Mit dem am Zapfen 24 befindlichen Kragen 28 wird verhindert, dass die Aussparungen 23 aus den Zapfen 24 ausrutschen (vgl. Figuren 9 und 10).

Nach dem Öffnen der Lastschaltleiste 200 und Andrücken des am Schaltkäfig 37 angeordneten Entriegelungselementes 41 gelangen die Anschlagelemente 39 des Schalthebels 38 hinter die Anschlagelemente 40 des Entriegelungselementes 41; die Aussparungen 23 der Wangenteile 14 werden aus den Zapfen 24 ausgehakt. Dies ermöglicht eine Bewegung des kompletten Antriebs 33 bis zur seiner Blockierung an den Vorprüngen 9 des Gehäuses 32, indem sich die Vorprünge 9 an den an Führungsstegen 8 angeordneten Anschlagelementen 26 abstützen.

In einer solchen Stellung, wie auch in einer Schließstellung der Lastschaltleiste 200, wird durch die Betätigung des Schalthebels 38 erreicht, dass die Anschlagkanten 27 der Wangenteile 14 in Kontakt mit den am Gehäuse32 angeordneten Zapfen 24 (vgl. Fig. 8) gebracht sind. Dieser Zustand entspricht einer in Fig. 7 dargestallten Parkstellung PS der Lastschaltleiste 200.

Eine Verstellung des Schalthebels38 vor und nach der Parkstellung ist durch die an der Wangenaußenkontur U2 liegenden, teilkreisförmigen Bogenkanten 44 erleichtert. Die Bogenkanten 44 sind jeweils in einem Radius R2 von dem Lagerzapfen 19 angeordnet.

Es sei angemerkt, dass bei dem spiegelsymmetrischen Aufbau (in Längsausrichtung der Lastschaltleiste) nahezu alle Teile, wie z. B. Seitenwände, Führungsstege, Aussparungen, Öffnungen, zapfen, Stifte, Wangenteile, Ösen etc. paarweise auftreten.

Ferner sind bei den Figuren 1 bis 18 zur Klarheit der Zeichnung alle Sicherungseinsätze weggelassen.

### Bezugszeichenliste:

- 1: Unterteil
- 2: Gehäuse
- 3: kompletter Antrieb
- 4: kompletter Deckel
- 5: Seitenwand
- 6: Seitenwand
- 7: Führungselement
- 8: Führungssteg
- 9: Vorsprung
- 10: Nase
- 11: Schalthebel
- 12: Schaltkäfig
- 13: Führungszapfen
- 14: Wangenteil
- 15: Öffnung
- 16: Kopf
- 17: Seitenwand (v. 12)
- 18: Öffnung
- 19: Lagerzapfen
- 20: Kopf
- 21: Anschlagelement
- 22: Entriegelungselement
- 23: Aussparung
- 24: Zapfen
- 25: Anschlagelement
- 26: Anschlagelement
- 27: Anschlagkante
- 28: Kragen
- 29: Bügel
- 30: Querbalken
- 31: Grifflasche
- 32: Gehäuse
- 33: kompletter Antrieb
- 34: Seitenwand
- 35: Seitenwand
- 36: Bügel (v. 38)
- 37: zweiter Schaltkäfig
- 38: Schalthebel
- 39: Anschlagelement
- 40: Anschlagelement
- 41: Entriegelungselement
- 42: erste Öse
- 43: zweite Öse
- 44: Bogenkante
- 45: Ende
- 46, 47: Querwand (v. 2)
- 48: Innenseite
- 49: Oberkante
- 50: Kopfteil (v. 11)
- 51: Unterkante
- 52: Arm
- 53: freies Ende
- 54: Bolzen
- 55: Querwand
- 56: Lasche
- 57: Steg
- 58: Ausnehmung (v. 31)
- 59: Nase (v. 23)

- 61: Seitenwand (v. 37)

- 100; 200: Leistensicherheitstrennschalter

- E: Basisebene
- OS: (geöffnete) Stellung
- PS: Parkstellung
- R1; R2: Radius
- U1; U2: Wangenaußenkontur

## Patentansprüche

1. Leistensicherheitstrennschalter (100; 200), bestehend aus:
- einem Unterteil (1),
- einem mit dem Unterteil (1) verbundenen Gehäuse (2; 32),
- einem Antrieb (3; 33),
- wenigstens einem Schaltkäfig (12; 37) zur Aufnahme von Sicherungseinsätzen, der im Gehäuse (2; 32), senkrecht zur Basisebene (E) des Leistensicherheitstrennschalters (100; 200) geführt ist,
- wenigstens einem manuell betätigbaren, mit seinen Wangenteilen (14) in das Gehäuse (2; 32) greifenden Schalthebel (11; 38),
- wobei Schaltkäfig (12; 37) und Schalthebel (11; 38) Teile des Antriebs (3; 33) sind,
- und jeweils einer Aussparung (23) an der Wangenaußenkontur (U1; U2) der Wangenteile (14), mit der sich der Schalthebel in einer geöffneten Stellung (OS) des Leistensicherheitstrennschalters an einen Zapfen (24) anhakt, der am Gehäuse angeordnet ist,
**dadurch gekennzeichnet, dass**
die Wangenteile (14) des Schalthebels (11; 38) ausgehend von der Aussparung (23) in Richtung ihrer freien Enden (45) jeweils in eine Anschlagkante (27) auslaufen, die sich in einer Parkstellung (PS) des Leistensicherheitstrennschalters (100; 200) an dem am Gehäuse befestigten Zapfen (24) abstützt.

2. Leistensicherheitstrennschalter nach Anspruch 1, **dadurch gekennzeichnet, dass** an der Wangenaußenkontur (U1; U2) zwischen der Anschlagkante (27) und der Aussparung (23) eine Bogenkante (44) liegt, an der der Zapfen (24) bei der Verstellung des Schalthebels (11; 38) gleitet.

3. Leistensicherheitstrennschalter nach Anspruch 2, **dadurch gekennzeichnet, dass** die Aussparung (23) über eine Nase (59) in die Bogenkante (44) übergeht.

4. Leistensicherheitstrennschalter nach Anspruch 1, **dadurch gekennzeichnet, dass**
- der Schaltkäfig (12; 37) zwei zueinander parallel und spiegelsymmetrisch angeordnete Seitenwände (17; 61) aufweist, die jeweils mit einem Führungsstift (13) versehen sind,
- und dass die Wangenteile (14) jeweils eine längliche Öffnung (15) aufweisen, in der der Führungsstift (13) geführt ist.

5. Leistensicherheitstrennschalter nach Anspruch 1, **dadurch gekennzeichnet,**
- **dass** die Wangenteile (14) des Schalthebels (11; 38) jeweils einen Lagerzapfen (19) aufweisen,
- und **dass** an den Seitenwänden (17; 61) des Schaltkäfigs (12; 37) jeweils eine Öffnung (18) eingearbeitet ist, in der der Lagerzapfen (19) gelagert ist.

6. Leistensicherheitstrennschalter nach Anspruch 5, **dadurch gekennzeichnet, dass** die Öffnung (18) ein Langloch ist.

7. Leistensicherheitstrennschalter nach Anspruch 1, **dadurch gekennzeichnet, dass** der Schaltkäfig (12; 37) wenigstens ein Entriegelungselement (22; 41) aufweist, das zusammen mit den am Schalthebel (11; 38) befindlichen, zweiten Anschlagelementen (21; 39) eine lösbare mechanische Sperre bildet.

8. Leistensicherheitstrennschalter nach Anspruch 1, **dadurch gekennzeichnet, dass**
- der Schaltkäfig (12; 37) wenigstens eine, in zusammengefügtem Zustand senkrecht zur Basisebene (E) angeordnete Führungsleiste (8) aufweist, die mit wenigstens einem Anschlagelement (26) versehen ist, das beim Herauschieben des Antriebs (3; 33) aus dem Gehäuse (2; 32) gegen einen am Gehäuse angeordneten Vorsprung (9) stößt,
- und dass am Gehäuse (2; 32) senkrecht zur Basisebene (E) gerichtete Führungselemente (7) angeordnet sind, in die Führungsleisten (8) des Schaltkäfigs (12; 37) eingeführt sind.

9. Leistensicherheitstrennschalter nach Anspruch 8, **dadurch gekennzeichnet, dass** die Führungsleiste (8) vor dem Herausfallen aus dem Führungselement (7) des Gehäuses (2; 32 durch wenigstens eine am Gehäuse angeordnete Nase (10) gesichert ist.

10. Leistensicherheitstrennschalter nach Anspruch 1, **dadurch gekennzeichnet, dass** am Schalthebel (11) eine Grifflasche (31) verschiebbar angeordnet ist, die eine den Zugang zu einem Deckel (4) freigebende Ausnehmung (58) aufweist.

11. Leistensicherheitstrennschalter nach Anspruch 1, **dadurch gekennzeichnet, dass** die Wangenteile (14) des Schalthebels (11; 38) jeweils eine längliche, S-förmige Öffnung (15) aufweisen, in der ein Führungszapfen (13) des Schaltkäfigs (12; 37) geführt ist.

12. Leistensicherheitstrennschalter nach Anspruch 1, **dadurch gekennzeichnet, dass** die Wangenteile (14) miteinender über wenigstens einen quer liegenden Bügel (29; 36) verbunden sind.

## Claims

1. Strip safety breaker (100; 200), consisting of:
- a lower part (1),
- a housing (2; 32) connected to the lower part (1),
- a drive (3; 33),
- at least one switch cage (12; 37) for receiving fuse units, which is guided in the housing (2; 32), perpendicular to the base plane (E) of the strip safety breaker (100; 200),
- at least one manually operable switch lever (11; 38) which engages with its cheek parts (14) into the housing (2; 32),
- wherein the switch cage (12; 37) and switch lever (11; 38) are parts of the drive (3; 33),
- and a respective recess (23) on the cheek outer contour (U1; U2) of the cheek parts (14), with which the switch lever hooks onto a spigot (24) when the strip safety breaker is in an opened position (OS), which spigot is disposed on the housing,
**characterised in that**
the cheek parts (14) of the switch lever (11; 38) each extend as a stop edge (27) starting from the recess (23) towards their free ends (45), which stop edge is supported against the spigot (24) attached to the housing, when the strip safety breaker (100; 200) is in a park position (PS).

2. Strip safety breaker as claimed in claim 1, **characterised in that** a curved edge (44) lies on the cheek outer contour (U1; U2) between the stop edge (27) and the recess (23) and the spigot (24) slides on this curved edge when the switch lever (11; 38) is displaced.

3. Strip safety breaker as claimed in claim 2, **characterised in that** the recess (23) merges via a lug (59) into the curved edge (44).

4. Strip safety breaker as claimed in claim 1, **characterised**
- **in that** the switch cage (12; 37) has two side walls (17; 61) disposed in a mutually parallel manner and with mirror symmetry and each provided with a guide pin (13),
- and **in that** the cheek parts (14) each have an elongate opening (15) in which the guide pin (13) is guided.

5. Strip safety breaker as claimed in claim 1, **characterised**
- **in that** the cheek parts (14) of the switch lever (11; 38) each have a bearing spigot (19),
- and **in that** on the side walls (17; 61) of the switch cage (12; 37) a respective opening (18) is incorporated, in which the bearing spigot (19) is mounted.

6. Strip safety breaker as claimed in claim 5, **characterised in that** the opening (18) is an elongate hole.

7. Strip safety breaker as claimed in claim 1, **characterised in that** the switch cage (12; 37) has at least one unlocking element (22; 41) which, together with the second stop elements (21; 39) located on the switch lever (11; 38), forms a releasable mechanical lock.

8. Strip safety breaker as claimed in claim 1, **characterised**
- **in that** the switch cage (12; 37) has at least one guide strip (8) which is disposed perpendicular to the base plane (E) when in the assembled state and which is provided with at least one stop element (26) which abuts against a protrusion (9), disposed on the housing, when the drive (3; 33) is being pushed out of the housing (2; 32),
- and **in that** guide elements (7) are disposed on the housing (2; 32) perpendicular to the base plane (E) and guide strips (8) of the switch cage (12; 37) are inserted into these guide elements.

9. Strip safety breaker as claimed in claim 8, **characterised in that** the guide strip (8) is secured against falling out of the guide element (7) of the housing (2; 32) by at least one lug (10) disposed on the housing.

10. Strip safety breaker as claimed in claim 1, **characterised in that** a gripping tab (31) is displaceably disposed on the switch lever (11) and has an aperture (58) which allows access to a cover (4).

11. Strip safety breaker as claimed in claim 1, **characterised in that** the cheek parts (14) of the switch lever (11; 38) each have an elongate S-shaped opening (15) in which a guide spigot (13) of the switch cage (12; 37) is guided.

12. Strip safety breaker as claimed in claim 1, **characterised in that** the cheek parts (14) are connected to each other via at least one transversely positioned bracket (29; 36).

## Revendications

1. Sectionneur, dit aussi commutateur de séparation, de sécurité (100; 200) composé de
- une substructure (1),
- un boîtier (2; 32) connecté à la substructure (1),
- un actionnement (3; 33),
- au moins une cage de commutation (12; 37) pour recevoir des inserts de retenue, qui est guidée dans le boîtier (2; 32) perpendiculairement au plan de base (E) du sectionneur de sécurité (100; 200),
- au moins un levier de commutation actionnable manuellement (11, 38) qui pénètre par ses flasques (14) dans le boîtier (2; 32),
- la cage de commutation (12; 37) et le levier de commutation (11; 38) étant des composants de l'actionnement (3; 33), et
un évidement (23), ménagé respectivement dans le contour externe (U1; U2) de chaque flasque (14), avec lequel le levier de commutation s'accroche sur une broche (24) disposée sur le boîtier lorsque le sectionneur de sécurité est en position ouverte (OS),
**caractérisé en ce que**
chacun des flasques (14) du levier de commutation (11; 38) se raccorde, en partant de l'évidement (23) en direction des extrémités libres (45), dans une arête de butée (27) qui s'appuie sur la broche (24) fiée au boîtier lorsque le sectionneur de sécurité (100; 200) est en position de stationnement (PS).

2. Sectionneur de sécurité selon la revendication 1 **caractérisé en ce qu'**une arête incurvée (44), sur laquelle la broche (24) glisse lors d'un déplacement du levier de commutation (11; 38), est formée sur le contour externe (U1. U2) de flasque entre l'arête de butée (27) et l'évidement (23).

3. Sectionneur de sécurité selon la revendication 2, **caractérisé en ce que** l'évidement (23) se raccorde à l'arête incurvée (44) par un bec (59).

4. Sectionneur de sécurité selon la revendication 1, **caractérisé en ce que**
la cage de commutation (12; 37) présente deux parois latérales parallèles entre elles (17; 61) disposées en symétrie de miroir qui comportent chacune une broche de guidage (13), et **en ce que**
les flasques (14) comportent chacun une ouverture longitudinale (15) dans laquelle est guidée la broche de guidage (13).

5. Sectionneur de sécurité selon la revendication 1, **caractérisé en ce que**
chacun des flasques (14) du levier de commutation (11; 38) comporte un tourillon (19), et **en ce que**
une ouverture (18) dans laquelle est logé le tourillon (19) est ménagée dans chacune des parois latérales (17; 61) de la cage de commutation (12; 37).

6. Sectionneur de sécurité selon la revendication 5, **caractérisé en ce que** l'ouverture (18) est un orifice allongé.

7. Sectionneur de sécurité selon la revendication 1, **caractérisé en ce que** la cage de commutation (12; 37) comporte au moins un élément de déverrouillage (22; 41) qui forme un bloqueur mécanique amovible avec les deuxièmes éléments de butée (21; 39) qui se trouvent sur le levier de commutation (11; 38).

8. Sectionneur de sécurité selon la revendication 1, **caractérisé en ce que** la cage de commutation (12; 37) comporte au moins une baguette de guidage (8), disposée perpendiculairement au plan de base (E) dans l'état monté, qui comporte au moins un élément de butée (26) qui vient frapper une saillie (9) disposée sur le boîtier (2; 32) lorsque l'actionnement (3; 33) est extrait du boîtier, et **en ce que**
des éléments de guidage (7) dans lesquels sont insérées les baguettes de guidage (8) de la cage de commutation (12; 37) sont disposés sur le boîtier (2; 32) en étant orientés perpendiculairement au plan de base (E).

9. Sectionneur de sécurité selon la revendication 8, **caractérisé en ce que** la baguette de guidage (8) est retenue par au moins un bec (10) disposé sur le boîtier (2; 32) pour l'empêcher de tomber hors de l'élément de guidage (7) du boîtier.

10. Sectionneur de sécurité selon la revendication 1, **caractérisé en ce qu'**une patte (31) de poignée qui comporte un évidement (58) permettant l'accès à un couvercle (4) est disposée à coulissement sur le levier de commutation (11).

11. Sectionneur de sécurité selon la revendication 1, **caractérisé en ce que** chaque flasque (14) du levier de commutation (11; 38) comporte une ouverture allongée (15) en S dans laquelle est guidée une broche de guidage (13) de la cage de commutation 12; 37).

12. Sectionneur de sécurité selon la revendication 1, **caractérisé en ce que** les flasques (14) sont connectés entre eux par au moins un étrier (29; 36) disposé transversalement.
